# EUROPÄISCHE PATENTSCHRIFT

(11) **EP 0 924 330 B1**
(45) Veröffentlichungstag und Bekanntmachung des Hinweises auf die Patenterteilung: **06.11.2002**
(21) Anmeldenummer: 98123813.2
(22) Anmeldetag: 15.12.1998
(51) Int. Cl.: D06F 37/22

(54) **Trommelwaschmaschine oder Waschtrockner bzw. Verfahren zum Waschen und Schleudern von Waschgut in einer Waschmaschine oder einem Waschtrockner**
Drum washing machine or laundry drier and method for washing and spinning the laundry in a washing machine or in a washing and drying machine
Machine à laver à tambour ou sèche-linge et procédé pour laver et essorer du linge dans une machine à laver ou une machine à laver et à sécher

(30) Priorität: 20.12.1997 DE 19757130; 20.12.1997 DE 19757132; 03.03.1998 DE 19808850
(43) Veröffentlichungstag der Anmeldung: 23.06.1999
(73) Patentinhaber: Miele & Cie. GmbH & Co., D-33332 Gütersloh (DE)
(72) Erfinder: Beier, Christian, 33335 Gütersloh (DE); Beier, Dominic, 33330 Gütersloh (DE); Herden, Rudolf, 33442 Herzebrock (DE); Klamt, Klemens, Dr., 33161 Hövelhof (DE); Kuka, Thorsten, 33330 Gütersloh (DE); Müller, Helge, 33330 Gütersloh (DE)

(56) Entgegenhaltungen:
- EP-A- 0 349 798
- DE-C- 19 718 321
- DE-U- 1 912 481
- FR-A- 1 213 067

## Beschreibung

Die Erfindung betrifft eine Waschmaschine oder einen Waschtrockner zum Waschen und Schleudern von Waschgut mit einer Trommel (2), welche durch einen Antriebsmotor (4) um eine horizontale oder geneigte Achse drehbar ist, mit einer Auswuchteinrichtung, bestehend aus mindestens einer mit der Trommel (2) umlaufenden, konzentrisch zu ihrer Rotationsachse angeordneten kreisringförmigen Laufbahn (12; 20), innerhalb der mindestens zwei Gewichte (13; 24) frei beweglich angeordnet sind, mit Mitteln (14; 22, 23) zum Mitnehmen der Gewichte (13; 24) in der Laufbahn (12; 20), und mit Drehzahlkontrollmitteln (6a-d) zum Ansteuern des Antriebsmotors (4) derart, daß die Trommel (2) von einer Waschdrehzahl unterhalb der Anlegedrehzahl auf eine Schleuderdrehzahl oberhalb der Anlegedrehzahl beschleunigt wird, wenn sich der Schwerpunkt der Gewichte (13; 24) in einem vorgegebenen Bereich befindet. Daneben betrifft die Erfindung ein Verfahren zum Auswuchten der Trommel einer solchen Waschmaschine oder eines solchen Waschtrockners. Eine Waschmaschine bzw. ein Waschtrockner und ein Auswuchtverfahren dieser Art sind aus der nachveröffentlichten DE-C 197 18 321 bekannt.

Beim Schleudern nasser Wäsche in den vorgenannten Waschmaschinen erfolgt eine Beschleunigung der Trommel auf eine Drehzahl oberhalb der Anlegedrehzahl, bei der die auf die Wäsche wirkende Zentrifugalkraft größer als die Schwerkraft ist. Die Wäsche verteilt sich deshalb mehr oder weniger gleichmäßig am Trommelmantel, wobei es insbesondere durch schwere oder stark saugfähige Textilstücke zur Ausbildung von Unwuchten kommen kann. Diese Unwuchten erzeugen Schwingungen, welche wiederum zur Belastung von Lagern und zum Brechen von Kabelbäumen führen und außerdem Geräusche verursachen.

Zur Vermeidung oder Verringerung solcher Unwuchten sind Auswuchtsysteme bekannt. In der EP 0 640 192 B1 wird beispielsweise ein sogenannten Kugelauswuchter beschrieben, bei dem innerhalb einer an der Trommel befestigten Laufbahn Kugeln frei beweglich angeordnet sind. Diese richten sich bei einer Drehung der Trommel gegenüber der Wäscheunwucht aus und kompensieren diese bis zur Größe des Gesamtgewichts der Kugeln.

Neben dem Kugelauswuchter sind ähnlich wirkende Systeme bekannt (DE 27 53 610 C2), bei denen auf Rollen gelagerte Gewichte in einer Laufbahn mit dem auszuwuchtenden Körper umlaufen.
Bei einer horizontalen Rotationsachse des Körpers muß sichergestellt werden, daß die Kugeln oder Gewichte mit der Laufbahn rotieren und nicht aufgrund ihrer Schwerkraft im unteren Bereich der Bahn abrollen. Hierzu wird in der EP 0 640 192 B1 vorgeschlagen, die Laufbahn mit einem Stoff zu füllen, der aufgrund des durch ihn ausgeübten Widerstandes (Reibung, viskose Dämpfung) die Kugeln zum Anfang der Rotation mitnimmt. Hier hat sich ein viskoses Dämpfungsmittel, insbesondere Öl, bewährt, da Flüssigkeiten mit geringer Viskosität den gewünschten Effekt nicht erbringen. Alternativ dazu beschreibt die DE 27 53 610 C2 eine Vorrichtung, welche die Gewichte mit Hilfe von Federn unterhalb einer vorgegebenen Drehzahl und der damit verbundenen Zentrifugalkraft am Innenrand der Laufbahn fixiert.

Der Nachteil der vorbeschriebenen Auswuchteinrichtungen besteht darin, daß sie ihre kompensatorische Wirkung erst oberhalb der Resonanzfrequenz bzw. kritischen Drehzahl des Systems entfalten, in dem der rotierende Körper gelagert ist (s. bspw. Kellenberger: Elastisches Wuchten; Springer Verlag 1987; S. 402f). Im unterkritischen Drehzahlbereich kann die vorhandene Unwucht sogar verstärkt werden. Deshalb liegt das Hauptanwendungsgebiet eines automatischen Kugelauswuchters bei schnell rotierenden Maschinen mit einer konstanten Drehzahl oberhalb aller auftretenden Resonanzfrequenzen. Es besteht jedoch der Wunsch, den automatischen Kugelauswuchter beispielsweise auch beim Schleuderhochlauf eines Waschautomaten mit horizontaler oder geneigter Rotationsachse zu nutzen. Dabei sollen sowohl die Amplituden im eingeschwungenen überkritischen Zustand als auch beim Durchfahren durch die Resonanzen reduziert werden.

Aus der nachveröfftentlichten DE-C-197 18 321 ist ein Verfahren zum Auswuchten der Trommel einer Waschmaschine unter Verwendung eines Kugelauswuchters bekannt, bei dem die Trommel zunächst auf eine Drehzahl oberhalb der Anlegedrehzahl beschleunigt wird. Dann wird die Position einer eventuell ausgebildeten Wäscheunwucht sensiert. Die Viskosität des Dämpfungsmittels ist derart dimensioniert, daß die Kugeln in diesem Drehzahlbereich noch frei abrollen. Anschließend wird die Trommel bei einer bestimmten, zuvor ermittelten Lage von Unwucht und Kugeln stark beschleunigt, so daß die Kugeln mitgerissen werden. Es soll damit erreicht werden, daß sich Unwucht und Kugelschwerpunkt gegenüberliegen und somit auch beim Durchlaufen des kritischen Drehzahlbereichs kompensieren. Der Nachteil dieses Verfahrens besteht in der starken Temperaturabhängigkeit der Viskosität des Dämpfungsmittels. Hierdurch ist insbesondere bei Waschmaschinen mit unterschiedlichen Laugentemperaturen zwischen 20°C und 100°C eine genaue Bestimmung des Drehzahlverhaltens solcher Dämpfungsmittel nicht möglich.

Alternativ zu den zuvor beschriebenen Auswuchtsystemen wird in der DE 196 14 721 A1 eine Textilschleudereinrichtung beschrieben, bei der an der Trommel ein Gewicht als Festunwucht angeordnet ist Durch eine Beschleunigung der Trommel aus einer Position, in der sich das Gewicht ca. in 12-Uhr-Stellung befindet, soll erreicht werden, daß sich eine Wäscheunwucht gezielt gegenüber der Festunwucht ausbildet und beide Unwuchten sich somit teilweise kompensieren. Ist die Wäscheunwucht durch geringe Füllung der Trommel oder gute Verteilung jedoch nur gering, so wird die Trommel während des gesamten Schleudervorgangs mit der Festunwucht A gedreht, was zu den an anderer Stelle beschriebenen Folgen führt.

Der Erfindung stellt sich somit das Problem, eine Waschmaschine oder einen Waschtrockner und ein Verfahren zum Waschen und Schleudern von Waschgut in einem solchen Gerät zu offenbaren, bei der sowohl im unterkritischen als auch im überkritischen Bereich eine sichere Reduzierung der Gesamtunwucht der Trommel erreicht wird.

Erfindungsgemäß wird dieses Problem durch eine Waschmaschine oder einen Waschtrockner mit den im Patentanspruch 1 angegebenen Merkmalen und durch ein Verfahren mit den im Patentanspruch 9 angegebenen Merkmalen gelöst. Vorteilhafte Ausgestaltungen und Weiterbildungen der Waschmaschine bzw. des Waschtrockners ergeben sich aus den nachfolgenden Unteransprüchen.

Die mit der Erfindung erreichbaren Vorteile ergeben sich durch die Nutzung der Gewichte sowohl im unterkritischen Bereich als Festunwucht als auch im überkritischen Bereich als dynamischer Unwuchtkompensator. Im unterkritischen Bereich wird somit die Verstärkung der Unwucht vermieden, im überkritischen Bereich wird auch die Möglichkeit geringer Wäscheunwuchten, beispielsweise durch Entwässerung, berücksichtigt.

Bei einer vorteilhaften Weiterbildung der Trommelwaschmaschine bestehen die Mittel zum Mitnehmen der Gewichte aus einem in der Laufbahn angeordneten viskosen Dämpfungsmittel, wobei dessen Viskosität und die Größe der Gewichte derart dimensioniert sind, daß die Gewichte bei Waschdrehzahl mitgerissen werden. Hierdurch kann ein einfach aufgebauter Kugelauswuchter verwendet werden, wobei bei der Wahl des Dämpfungsmittels lediglich darauf geachtet werden muß, daß es auch bei hohen Laugentemperaturen bis zu 100°C noch dickflüssig genug ist, um die Kugeln auch bei Waschdrehzahlen um 50 min⁻¹ mitzunehmen.

Alternativ dazu können Fixiereinrichtungen in Form von den Querschnitt der Laufbahn verringernden Feststelleinrichtungen verwendet werden. Solche Einrichtungen sind von der Programmsteuerung einstellbar und unterliegen deshalb nicht äußeren Temperatureinflüssen.

Die Beschleunigung der Trommel von einer Waschdrehzahl unterhalb der Anlegedrehzahl auf eine Schleuderdrehzahl oberhalb der Anlegedrehzahl kann bei Waschmaschinen mit Kugelauswuchter und dämpfungsmittelgefüllter Laufbahn nach einer Haltezeit oder leichtem Schwenken der Trommel erfolgen, in der die Kugeln durch Schwerkraft auf den tiefsten Punkt der Laufbahn gesunken sind. Hierdurch befindet sich der Schwerpunkt der Kugeln in 6-Uhr-Stellung der Laufbahn bzw. der Trommel, so daß die Position der Festunwucht bekannt ist und folglich nicht mehr sensiert werden muß.

Alternativ dazu können Mittel zur Sensierung der Position der Gewichte oder des Unwuchtschwerpunkts verwendet werden. Hierdurch wird zum einen eine größere Sicherheit bezüglich der Position der Festunwucht erreicht, zum anderen werden die Programmlaufzeiten verkürzt.

Es kann beispielsweise der der Trommeldrehzahl entsprechende Signalanteil eines Drehzahlsignals der Trommel oder des Antriebsmotors verwendet werden. Wahlweise oder zusätzlich kann auch ein Weg- oder Beschleunigungssignal des Laugenbehälters als Positionsgeber verwendet werden. Hierbei wird von der Tatsache Gebrauch gemacht, daß sich die Wäsche unterhalb der Anlegedrehzahl frei in der Trommel bewegt und noch keine ortsfesten Unwuchten ausgebildet hat. Somit werden die einzigen periodischen Drehzahl-, Weg- und Beschleunigungsschwankungen durch die Festunwucht hervorgerufen. Durch geeignete Signalanalyse, z.B. Filterung der vorgenannten Signale kann somit auf einfache Weise und unter Ausnutzung bereits vorhandener Sensoren (Motorregelung, Bestimmung des Wäschegewichts) die Lage des Gewichtsschwerpunktes und der hierdurch hervorgerufenen Festunwucht bestimmt werden.

In einem anderen Ausführungsbeispiel der Erfindung ist es möglich, die Kugeln aus einem Material mit ferromagnetischen Eigenschaften zu fertigen und ihre Lage durch einen ortsfesten Magnetsensor zu ermitteln. Hierdurch sind zwar zusätzliche Mittel erforderlich, dafür ist jedoch eine schnellere und evtl. genauere Bestimmung der Lage des Gewichtsschwerpunktes möglich. Außerdem können Informationen über den Zeitpunkt der unwuchtbedingten Ausrichtung der Kugeln erhalten werden.

Ein Ausführungsbeispiel der Erfindung ist in den Zeichnungen rein schematisch dargestellt und wird nachfolgend näher beschrieben. Es zeigt
- Figur 1: eine Schemaskizze einer erfindungsgemäß ausgebildeten Waschmaschine
- Figur 2a: eine Waschmaschinentrommel mit Kugelauswuchter und Bremselementen
- Figur 2b: einen Teilschnitt aus Figur 2a entlang der Linie A-A
- Figur 3: ein Drehzahl-Zeit-Diagramm vor und nach der Filterung durch eine Rechnerschaltung (6c)
- Figur 4a,b: Drehzahlprofile

Die Figur 1 zeigt anhand einer Schemaskizze die für die Erfindung wesentlichen Teile bei einer Waschmaschine. Die erfindungsgemäß ausgebildete Waschmaschine besitzt einen Laugenbehälter (1), in dem eine Trommel (2) zur Aufnahme von Wäsche (3) drehbar gelagert ist. Der Antrieb der Trommel (2) erfolgt über einen Motor (4), die Kraftübertragung über einen Keilriemen (5). Dabei kann die Drehzahl des Motors in bekannter Weise durch einen in der Mikroprozessor-Steuerung (6) der Waschmaschine integrierten Motorregler (6a) programm- und zustandsabhängig eingestellt werden.

Der Laugenbehälter ist an Federn (7) schwingend im Gehäuse (8) gelagert und wird zur Dämpfung dieser Schwingungen im unteren Bereich durch Stoßdämpfer (9) gegenüber dem Gehäuseboden (10) abgestützt. Zur weiteren Dämpfung der Schwingungen sind am Laugenbehälter (1) Zusatzgewichte (11) angeordnet, so daß er beim Durchfahren des kritischen Drehzahlbereichs nicht am Gehäuse (8) anschlägt.

In die Trommelkappe und den Trommelboden sind als Auswuchtsysteme sogenannte Kugelauswuchter (12; 13) eingesetzt, wobei zum Herstellen der kreisringförmigen Laufbahnen (12) ein preisgünstiges Tiefziehverfahren verwendet wird. In diesen Laufbahnen (12) sind einzelne Kugeln (13) als Gewichte angeordnet und können sich in Umfangsrichtung der Trommel frei bewegen. Um die maximale Kompensation zu gewährleisten, muß jede Laufbahn (12) in dichtester Packung in einem vorgegebenen Winkelbereich mit Kugeln gefüllt werden. Durch Festlegen der Größe und Anzahl der Kugeln (13) kann eine Unwucht in der Größenordnung ihres Gesamtgewichts erzeugt und somit auch kompensiert werden.

Damit bei horizontaler Rotationsachse die auf die Kugeln (13) wirkende Schwerkraft ab einer gewünschten Rotationsgeschwindigkeit überwunden wird und die Kugeln (13) von der Laufbahn (12) mitgenommen werden, ist diese mit einem viskosen Dämpfungsmittel (14) gefüllt, wobei vorteilhafterweise Öl verwendet wird. Ohne dieses Dämpfungsmittel (14) würden die Kugeln (13) lediglich der Rollreibung unterliegen und somit an der tiefsten Stelle der Laufbahn (12) abrollen, ohne ihre kompensatorische Wirkung zu entfalten. Es wird ein Öl mit sehr niedriger Viskosität verwendet, so daß sichergestellt ist, daß die Kugeln (13) bereits bei Waschdrehzahlen um 50 min⁻¹ mitgenommen werden. Sie erzeugen dann im unterkritischen Bereich eine mit der Trommel umlaufende Festunwucht A. Beim Durchgang durch den kritischen Drehzahlbereich verteilen sie sich, um die aus der Wäscheunwucht B und der Festunwucht A bestehenden Gesamtunwucht C der Trommel (2) ganz oder mindestens teilweise zu kompensieren.

Ein Wegsensor (15), parallel zu einem Stoßdämpfer (9) angeordnet oder in diesem integriert, ermittelt die gewichtsabhängige Laugenbehälterabsenkung und übermittelt ein entsprechendes Signal an eine in der Mikroprozessor-Steuerung (6) integrierte Rechnerschaltung (6b). Die auf die Festunwucht A wirkende Zentrifugalkraft überlagert sich vektoriell der Gewichtskraft, so daß das Gewichtssignal periodischen Schwankungen mit der Frequenz der Trommeldrehzahl ausgesetzt ist. Während des Waschvorgangs erzeugt die durch die Drehung der Trommel angehobene und fallende Wäsche zusätzliche Schwingungen in einem breiten Frequenzbereich. Die Rechnerschaltung filtert in bekannter Weise aus dem Gewichtssignal den der Trommeldrehzahl entsprechenden Frequenzbereich heraus und bestimmt hieraus die Lage der Festunwucht A. Anstelle des Wegsensors (14) kann beispielsweise ein aus der DE 19522393 A1 bekannter Beschleunigungssensor verwendet werden. Zusätzlich oder alternativ zu dieser Methode kann eine weitere Rechnerschaltung (6c) die Position der Festunwucht A durch Auswertung der Schwankungen eines drehzahlabhängigen Signals (Motorstrom, Schlupf...) oder der Drehzahl selbst (mit einem Tachogenerator (15)) ermitteln. Auch hier muß ein in der Rechnerschaltung (6c) integrierter Filter den der Trommeldrehzahl entsprechenden Frequenzbereich extrahieren. Mit dem gleichen Verfahren können auch die Lage und Größe der Wäscheunwucht B und der Gesamtunwucht C ermittelt werden. Figur 3 zeigt das Drehzahlsignal des Tachogenerators bei Waschdrehzahl und das herausgefilterte Unwuchtsignal bei einer Drehung der Trommel mit einer Drehzahl. In Abhängigkeit von der berechneten Unwuchtposition beinflußt eine Auswerteschaltung (6d) den Motorregler (6a) und somit den Drehzahlverlauf der Trommel (2).

Eine weitere Möglichkeit zur Ermittlung der Position der Kugeln (13) besteht darin, diese aus einem Material mit ferromagnetischen Eigenschaften herzustellen und einen ortsfesten Magnetsensor (nicht dargestellt) beispielsweise am Laugenbehälter (1) anzuordnen. Dabei wird die Feldverzerrung durch nicht magnetisierte Kugeln in einem konstanten Magnetfeld sensiert.

Die Figuren 2a und b zeigen eine Ausführungsform eines Kugelauswuchters, bei dem auf eine Füllung der Laufbahn (20) mit Öl verzichtet werden kann. Der dargestellte Kugelauswuchter besitzt eine kreisringförmige Laufbahn (20), in der einzelne Kugeln (24) als Gewichte angeordnet sind. Diese können sich in Umfangsrichtung eines beliebigen auszuwuchtenden Körpers (nicht dargestellt) frei bewegen. Um die maximale Kompensation zu gewährleisten, muß jede Laufbahn (20) in dichtester Packung in einem Winkelbereich α ≈ 180° mit Kugeln (24) gefüllt werden. Hierdurch kann bei vorgegebener Größe und Anzahl der Kugeln (24) eine Unwucht von beispielsweise 1 kg erzeugt und somit auch kompensiert werden.

An der Innenfläche (21) der Laufbahn (20) ist als Fixiereinrichtung ein elastischer Schlauch (22) angeordnet, welcher über eine von der Mikroprozessor-Steuerung (nicht dargestellt) stellbare Pumpvorrichtung (23) mit Luft oder einem anderen Medium gefüllt werden kann. Hierdurch wird der Querschnitt der Laufbahn (20) verringert und die Kugeln (24) werden in ihrer Position fixiert. Der Schlauch (22) kann unterteilt sein , wobei dann die einzelnen Segmente (22a, 22b, 22c) durch separate Pumpvorrichtungen (23a, 23b, 23c) füllbar sind. Auf diese Weise kann zunächst bei Beendigung des Schleudervorgangs ein einzelnes Segment (22b) aufgepumpt werden, vor dem sich dann die Kugeln sammeln. Anschließend können sie durch Aufpumpen der übrigen Segmente (22a, 22c) fixiert werden. So wird sichergestellt, daß die Kugeln (24) in dichtester Packung eng beieinander liegen und die größtmögliche Unwucht erzeugen. Nach dem Durchgang durch den kritischen Drehzahlbereich wird der Schlauch (22) druckentlastet, wodurch die Kugeln (24) sich frei verteilen und die Gesamtunwucht der Trommel (2) ganz oder mindestens teilweise kompensieren.

Alternativ zur Verwendung mehrerer Segmente (22a, 22b, 22c) kann bei Verwendung eines durchgehenden Schlauches (22) und einer einzigen Pumpvorrichtung (23) der Schlauch (22) vor dem Schleudern druckentlastet und die Trommel (2) angehalten werden. Hierdurch sammeln sich die Kugeln (24) schwerkraftbedingt im unteren Teil der Laufbahn (20) und können dann durch Aufpumpen des Schlauchs (22) in dichtester Packung eng beieinander liegend fixiert werden.

Durch die Fixierung der Kugeln im unterkritischen Bereich kann neben der Unwuchtkompensation eine Minderung ihrer Rollgeräusche erreicht werden. Zur weiteren Geräuschminderung und um den Verschleiß gering zu halten kann man die Laufbahn von Kugelauswuchtem durch Rollieren oder Prägepolieren mechanisch verdichten. Andere Verfahren, mit denen die Laufbahn für die Gewichte gehärtet werden, beispielsweise eine härtesteigernde Oberflächenbeschichtung oder eine Kaltverdichtung sind ebenfalls möglich. Neben den Laufgeräuschen wird hierdurch eine zu hohe Beanspruchung bei großen Drehzahlen vermieden.

Im Folgenden ist die erfindungsgemäße Funktionsweise der Anordnung gemäß Figur 1 beschrieben:

Nach dem Waschvorgang erfolgt zunächst ein Abpumpen der Lauge. Anschließend wird die Trommel (2) für eine Haltezeit stillgesetzt oder leicht geschwenkt. Diese ist derart bemessen, daß die Kugeln (13) schwerkraftbedingt in den tiefsten Bereich der Laufbahn (12) absinken können. Anschließend wird die Trommel (2) zunächst mit Waschdrehzahl weitergedreht.

Alternativ oder zusätzlich zur Haltezeit kann die Position des Kugelschwerpunktes, welcher das Zentrum einer Festunwucht A darstellt, von einer der Rechnerschaltungen (6b, 6c) ermittelt werden.

In beiden Fällen ist davon auszugehen, daß die Mikroprozessor-Steuerung (6) die Position der Festunwucht A nun kennt und anhand eines drehzahlproportionalen Signals durch Zählen der Trommeldrehungen über die Impulse des Tachogenerators auch für den folgenden Programmablauf berechnen kann.

Befindet sich die Festunwucht A nun in einer vorher definierten Position zum Wäscheschwerpunkt, d. h. zu demjenigen Punkt, an dem statistisch die größte Anhäufung von Wäsche (3) stattfindet, so wird die Trommel (2) schnell auf eine Drehzahl oberhalb der Anlegedrehzahl beschleunigt. Durch die schnelle Beschleunigung verteilt sich die Wäsche (3) nicht gleichmäßig am Trommelmantel, sondern es verbleibt ein großer Anteil an dem Ort, an dem er sich zum Zeitpunkt der einsetzenden Beschleunigung befunden hat. Hierdurch bildet sich gegenüber der Festunwucht A eine Wäscheunwucht B aus, so daß sich diese Unwuchten teilweise kompensieren. Bei weiterer Beschleunigung der Trommel und nach dem Durchgang durch den kritischen Drehzahlbereich verteilen sich die Kugeln nach den anfangs beschrieben physikalischen Gesetzen und kompensieren die Unwucht vollständig.

Der Punkt, an dem statistisch die größte Wäscheanhäufung vorhanden ist, befindet sich bei Rechtsdrehung der Trommel erfahrungsgemäß zwischen der 7- und der 9-Uhr-Position. Er ist abhängig von der Art und dem Gewicht der Wäsche und von der Waschdrehzahl. Außerdem muß die Anfangsbeschleunigung des Schleuderprofils berücksichtigt werden, da sich die Wäsche (3) als träge Masse verhält und deshalb bei einer Drehzahlerhöhung der Trommel nicht sofort folgt. Je nach Beladung und Wäscheart entscheidet die Steuerung entsprechend vorgegebener Werte, welches Schleuderverfahren angewählt wird. Dabei werden die Parameter Startdrehzahl der Beschleunigung, Beschleunigung und Anschleuderwinkel variiert. Die Figuren 4a und 4b zeigen beispielhaft ein Drehzahlprofil mit geringer Anfangsbeschleunigung (Fig. 4a) und ein Profil mit sprunghaftem Durchfahren der Anlegedrehzahl n₂ (Fig. 4b).

Die Waschdrehzahl n₁ und die Anfangsbeschleunigung sind der Mikroprozessor-Steuerung (6) als Stellgrößen bekannt, das Gewicht der Wäsche (3) kann mit dem Wegsensor (15) gemessen werden. Die Wäscheart läßt sich aus ihrem Saugverhalten bestimmen, was wiederum mit dem Wegsensor (15) oder mit einem in den Zeichnungen nicht dargestellten Niveausensor ermittelt werden kann. In Abhängigkeit von den vorgenannten Größen bestimmt die Mikroprozessor-Steuerung eine Position der Festunwucht A, aus dem dann eine Beschleunigung erfolgt. Ein solches Verfahren ist allgemein bei Festunwuchten einsetzbar, auch wenn diese durch ortsfeste Gewichte an der Trommel erzeugt werden.

Die Beschleunigung erfolgt zunächst bis zum Erreichen einer Schleuderdrehzahl n₃, die über der Anlegedrehzahl n₂, jedoch unterhalb des kritischen Drehzahlbereichs Δnₖᵣᵢₜ liegt. Diese erste Schleuderdrehzahl n₃ wird von der Motorreglung für eine Zeitphase t₂ - t₃ konstant gehalten, in der eine erneute Bestimmung der Größe und Position der Unwuchten A und B bzw. der daraus resultierenden Gesamtunwucht C erfolgt. Dabei wird kontrolliert, ob die vorbeschriebene Plazierung der Wäsche gegenüber der Festunwucht A erfolgreich war und die Unwuchten A und B sich exakt gegenüberliegen. Außerdem muß sichergestellt sein, daß die Gesamtunwucht C nicht einen Maximalwert überschreitet, wodurch beim Durchfahren des kritischen Drehzahlbereiches Δnₖᵣᵢₜ unzulässige Schwingungen auftreten können. Sind diese Bedingungen erfüllt, so kann die Drehzahl in bekannter Weise bis zum Erreichen der Schleuderenddrehzahl n₄ gesteigert werden.

Andernfalls werden von der Motorregelung scharfe Beschleunigungs- oder Bremsimpulse erzeugt, die die Lage der Gewichte und damit die Position der Festunwucht A in Bezug auf die Wäscheunwucht B verändern. Anschließend müssen Größe und Position der Unwuchten erneut bestimmt werden. Wird trotz wiederholter Versuche das gewünschte Ergebnis nicht erreicht, kann die Trommel angehalten und die Wäsche neu verteilt werden.

Das vorbeschriebene Verfahren zur Änderung der Position der Gewichte kann auch eingesetzt werden, ohne daß zuvor gezielt eine Wäscheunwucht ausgebildet oder eine Bestimmung der Positionen der Unwuchten A und B vorgenommen wurde. Dann wird die Trommel aus dem Stillstand sofort auf die erste Schleuderdrehzahl beschleunigt. Ausgehend von einer beliebigen Plazierung der Unwuchten zueinander wird die Lage der Festunwucht A zu einer evtl. vorhandenen Wäscheunwucht B solange mit dem vorbeschriebenen Verfahren verschoben, bis diese sich gegenüberliegen und die resultierende Gesamtunwucht C möglichst gering ist.

## Patentansprüche

1. Waschmaschine oder Waschtrockner zum Waschen und Schleudern von Waschgut mit
einer Trommel (2), welche durch einen Antriebsmotor (4) um eine horizontale oder geneigte Achse drehbar ist,
mit einer Auswuchteinrichtung, bestehend aus mindestens einer mit der Trommel (2) umlaufenden, konzentrisch zu ihrer Rotationsachse angeordneten kreisringförmigen Laufbahn (12; 20), innerhalb der mindestens zwei Gewichte (13; 24) frei beweglich angeordnet sind, mit Mitteln (14; 22, 23) zum Mitnehmen der Gewichte (13; 24) in der Laufbahn (12; 20), und
mit Drehzahlkontrollmitteln (6a-d) zum Ansteuern des Antriebsmotors (4) derart, daß die Trommel (2) von einer Waschdrehzahl unterhalb der Anlegedrehzahl auf eine Schleuderdrehzahl oberhalb der Anlegedrehzahl beschleunigt wird, wenn sich der Schwerpunkt der Gewichte (13; 24) in einem vorgegebenen Bereich befindet,
**dadurch gekennzeichnet,**
**daß** die Mittel zum Mitnehmen der Gewichte derart ausgebildet sind, dass die Gewichte in einem Trommel-Drehzahlbereich, dessen Minimalwert niedriger als die Waschdrehzahl ist, mitgenommen werden.

2. Trommelwaschmaschine oder Waschtrockner nach Anspruch 1,
**dadurch gekennzeichnet,**
**daß** die Mittel zum Mitnehmen der Gewichte (13) aus einem In der Laufbahn (12) angeordneten viskosen Dämpfungsmittel (14) bestehen, wobei dessen Viskosität und die Größe der Gewichte (13) derart dimensioniert sind, daß sie bei Waschdrehzahl mitgerissen werden.

3. Trommelwaschmaschine oder Waschtrockner, nach Anspruch 1,
**dadurch gekennzeichnet,**
**daß** die Mittel zum Mitnehmen aus einer den Querschnitt der Laufbahn (20) verringernden Feststelleinrichtung (22; 23) bestehen.

4. Trommelwaschmaschine oder Waschtrockner nach Anspruch 3,
**dadurch gekennzeichnet,**
**daß** die Laufbahn mindestens teilweise gehärtet oder härtesteigernd oberflächenbeschichtet ist.

5. Trommelwaschmaschine oder Waschtrockner nach einem oder mehreren der Ansprüche 1 bis 4,
**dadurch gekennzeichnet,**
**daß** vor der Beschleunigung der Trommel (2) von einer Waschdrehzahl unterhalb der Anlegedrehzahl auf eine Schleuderdrehzahl oberhalb der Anlegedrehzahl die Trommel stillgesetzt wird oder leichte Schwenkbewegungen ausführt.

6. Trommelwaschmaschine oder Waschtrockner nach einem oder mehreren der Ansprüche 1 bis 5,
**gekennzeichnet durch** eine Vorrichtung (6b; 6c) zur Sensierung der Position der Gewichte (13; 24) oder einer **durch** die Gewichte (13; 24) erzeugten Festunwucht (A) während einer Drehzahl, welche unterhalb der Anlegedrehzahl liegt.

7. Trommelwaschmaschine oder Waschtrockner nach Anspruch 6,
**dadurch gekennzeichnet,**
**daß** zur Sensierung der Position der Festunwucht (A) der der Trommeldrehzahl entsprechende Frequenzanteil eines Drehzahlsignals der Trommel (2) oder des Antriebsmotors (4) und/oder eines Gewichts-, Weg- oder Beschleunigungssignals des Laugenbehälters (1) verwendet wird.

8. Trommelwaschmaschine oder Waschtrockner nach Anspruch 6,
**dadurch gekennzeichnet,**
**daß** zur Sensierung der Position der Gewichte (13; 24) diese aus einem Material mit einer hohen Permeabilität gefertigt sind und daß im Waschmaschinengehäuse (8) oder am Laugenbehälter (1) mindestens ein ortsfester Magnetsensor angeordnet ist.

9. Verfahren zum Auswuchten der Trommel einer Waschmaschine oder eines Waschtrockners während eines Wasch- und Schleudervorgangs wobei die Trommel durch einen Antriebsmotor (4) um eine horizontale oder geneigte Achse drehbar ist, mit einer Auswuchteinrichtung, bestehend aus einer mit der Trommel umlaufenden, konzentrisch zu ihrer Rotationsachse angeordneten kreisringförmigen Laufbahn (12; 20), innerhalb der mindestens zwei Gewichte (13; 24) frei beweglich angeordnet sind, und mit Mitteln (14; 22, 23) zum Mitnehmen der Gewichte (13) in der Laufbahn in einem Trommel-Drehzahlbereich, deren Minimalwert niedriger als die Waschdrehzahl ist,
**dadurch gekennzeichnet,**
**daß** die Trommel (2) von einer Waschdrehzahl unterhalb der Anlegedrehzahl auf eine Schleuderdrehzahl oberhalb der Anlegedrehzahl beschleunigt wird, wenn sich der Schwerpunkt der Gewichte (13; 24) in einem vorgegebenen Bereich befindet.

10. Verfahren nach Anspruch 9,
**dadurch gekennzeichnet,**
**daß** vor der Beschleunigung auf eine Schleuderdrehzahl oberhalb der Anlegedrehzahl ein Stillsetzen der Trommel (2) während einer Haltezeit erfolgt und daß die Trommel (2) anschließend zunächst mit Waschdrehzahl unter Zählen der Trommeldrehungen durch die Mikroprozessor-Steuerung (6) weitergedreht wird.

11. Verfahren nach Anspruch 9 oder 10,
**dadurch gekennzeichnet,**
**daß** die Trommel (2) von einer Waschdrehzahl unterhalb der Anlegedrehzahl auf eine Schleuderdrehzahl oberhalb der Anlegedrehzahl beschleunigt wird, wenn sich der Schwerpunkt der Gewichte (13; 24) in einem vorgegebenen Bereich befindet, wobei der Bereich von einer Mikroprozessor-Steuerung (6) in Abhängigkeit von der Waschdrehzahl und/oder der Anfangsbeschleunigung der Trommel (2) und/oder der Art und/oder dem Gewicht der Wäsche (3) bestimmt wird.

12. Verfahren nach einem der Ansprüche 9 - 11,**gekennzeichnet durch** folgende weiteren Verfahrensschritte:
• Sensieren der Größe und der Position der **durch** die Gewichte erzeugten Festunwucht A, der Wäscheunwucht B und/oder der Größe der aus diesen Unwuchten resultierenden Gesamtunwucht C
• Erzeugen positiver oder negativer Beschleunigungsimpulse zur Lageveränderung der Gewichte, wenn die Größe der Gesamtunwucht über einer vorgegebenen Grenzunwucht liegt oder wenn die Unwuchten A und B sich im Bezug auf die Trommelachse nicht gegenüberliegen
• Wiederholen des Sensierens der Größe und der Position der Unwuchten A und B bzw. der aus diesen Unwuchten resultierenden Gesamtunwucht C und der folgenden Verfahrensschritte.

13. Verfahren zum Auswuchten der Trommel nach Anspruch 12,
**dadurch gekennzeichnet,**
**daß** nach einer vorgegebenen Anzahl von Wiederholungen der Schleuderhochlauf abgebrochen und die Wäsche neu verteilt wird.

## Claims

1. Washing machine or washer-drier for washing and spinning articles for washing, said machine having a drum (2), which is rotatable about a horizontal or inclined axis by means of a drive motor (4), a balancing arrangement comprising at least one circular track (12; 20), which circulates with the drum (2) and is disposed concentrically relative to its axis of rotation, at least two weights (13; 24) are freely displaceably disposed within said track, said machine having means (14; 22, 23) for entraining the weights (13; 24) in the track (12; 20), and speed controlling means (6a-d) for actuating the drive motor (4) in such a manner that the drum (2) is accelerated from a washing speed below the settling speed to a spinning speed above the settling speed when the centre of gravity of the weights (13; 24) is situated in a prescribed region, **characterised in that** the means for entraining the weights are such that the weights are entrained within a drum speed range, the minimum value of which is lower than the washing speed.

2. Drum-type washing machine or washer-drier according to claim 1, **characterised in that** the means for entraining the weights (13) comprise a viscous sound-absorbing means (14), which is disposed in the track (12), the viscosity of said sound-absorbing means and the magnitude of the weights (13) being of such dimensions that they are entrained at the washing speed.

3. Drum-type washing machine or washer-drier according to claim 1, **characterised in that** the means for entrainment comprise a locking arrangement (22; 23), which reduces the cross-section of the track (20).

4. Drum-type washing machine or washer-drier according to claim 3, **characterised in that** the track is at least partially hardened or is surface-coated so as to increase hardness.

5. Drum-type washing machine or washer-drier according to one or more of claims 1 to 4, **characterised in that**, prior to acceleration of the drum (2) from a washing speed below the settling speed to a spinning speed above the settling speed, the drum is stopped or executes slight pivotal movements.

6. Drum-type washing machine or washer-drier according to one or more of claims 1 to 5, **characterised by** a device (6b; 6c) for sensing the position of the weights (13; 24) or for sensing a fixed imbalance (A), which is generated by the weights (13; 24), during a speed which lies below the settling speed.

7. Drum-type washing machine or washer-drier according to claim 6, **characterised in that** the frequency proportion, corresponding to the drum speed, of a speed signal of the drum (2) or of the drive motor (4) and/or of a weight signal, direction signal or acceleration signal of the washing liquid container (1) is used to sense the position of the fixed imbalance (A).

8. Drum-type washing machine or washer-drier according to claim 6, **characterised in that**, to sense the position of the weights (13; 24), said weights are produced from a material having a high level of permeability, and **in that** at least one stationary magnetic sensor is disposed in the washing machine housing (8) or on the washing liquid container (1).

9. Method of balancing the drum of a washing machine or a washer-drier during a washing and spinning cycle, the drum being rotatable about a horizontal or inclined axis by means of a drive motor (4), said machine having a balancing arrangement comprising a circular track (12; 20), which circulates with the drum and is disposed concentrically relative to its axis of rotation, at least two weights (13; 24) are freely displaceably disposed within said track, and said machine having means (14; 22, 23) for entraining the weights (13) in the track within a drum speed range, the minimum value of which is lower than the washing speed, **characterised in that** the drum (2) is accelerated from a washing speed below the settling speed to a spinning speed above the settling speed when the centre of gravity of the weights (13; 24) is situated in a prescribed region.

10. Method according to claim 9, **characterised in that**, prior to the acceleration to a spinning speed above the settling speed, the drum (2) is stopped for a rest period, and **in that** subsequently the drum (2) continues to be rotated initially at the washing speed whilst the drum rotations are counted by the microprocessor control (6).

11. Method according to claim 9 or 10, **characterised in that** the drum (2) is accelerated from a washing speed below the settling speed to a spinning speed above the settling speed when the centre of gravity of the weights (13; 24) is situated in a prescribed region, the region being determined by a microprocessor control (6) in dependence on the washing speed and/or the initial acceleration of the drum (2) and/or the type and/or the weight of the washing (3).

12. Method according to one of claims 9 - 11, **characterised by** the following additional method steps:
• sensing the magnitude and the position of the fixed imbalance A produced by the weights, the washing imbalance B and/or the magnitude of the total imbalance C resulting from these imbalances
• generating positive or negative acceleration pulses to change the position of the weights when the magnitude of the total imbalance lies above a prescribed limit imbalance, or when the imbalances A and B do not lie opposite each other with reference to the drum axis
• repeating the sensing of the magnitude and the position of the imbalances A and B, or respectively the total imbalance C, resulting from these imbalances, and the following method steps.

13. Method of balancing the drum according to claim 12, **characterised in that** the spinning run-up is discontinued after a prescribed number of repeats, and the washing is freshly distributed.

## Revendications

1. Lave-linge ou sèche-linge pour laver et essorer du linge, comprenant un tambour (2) pouvant tourner autour d'un axe horizontal ou incliné sous l'action d'un moteur d'entraînement (4), comprenant également un dispositif d'équilibrage composé d'au moins une glissière (12; 20) en forme d'anneau de cercle qui fait tout le tour du tambour (2) et qui est disposée de façon concentrique par rapport à l'axe de rotation de ce dernier, glissière dans laquelle sont placés au moins deux poids (13 ; 24) mobiles librement, des moyens (14 ; 22, 23) pour entraîner les poids (13 ; 24) dans la glissière (12 ; 20) et des moyens de contrôle de la vitesse de rotation (6a-d) pour commander le moteur d'entraînement (4) de manière à ce que le tambour (2) subisse une accélération lui permettant de passer d'une vitesse de rotation de lavage inférieure à la vitesse nominale à une vitesse de rotation d'essorage supérieure à la vitesse nominale lorsque le centre de gravité des poids (13 ; 24) se trouve dans une zone prédéfinie, **caractérisé en ce que** les moyens pour entraîner les poids sont réalisés de telle sorte que les poids soient entraînés lorsque la vitesse de rotation du tambour se situe dans une plage dont la valeur minimale est inférieure à la vitesse de rotation de lavage.

2. Lave-linge ou sèche linge à tambour selon la revendication 1, **caractérisé en ce que** les moyens d'entraînement des poids (13) sont constitués par un agent amortissant (14) visqueux placé dans la glissière (12), sa viscosité et la dimension des poids (13) étant telles que ces derniers sont entraînés lorsque la vitesse de rotation de lavage est atteinte.

3. Lave-linge ou sèche linge à tambour selon la revendication 1, **caractérisé en ce que** les moyens d'entraînement sont composés d'un dispositif de fixation (22 ; 23) réduisant la section transversale de la glissière (20).

4. Lave-linge ou sèche linge à tambour selon la revendication 3, **caractérisé en ce que** la glissière est au moins partiellement trempée ou présente un revêtement de surface qui en augmente la dureté.

5. Lave-linge ou sèche-linge à tambour selon l'une ou plusieurs des revendications 1 à 4, **caractérisé en ce qu'**avant de subir une accélération l'amenant d'une vitesse de rotation de lavage inférieure à la vitesse nominale à une vitesse d'essorage supérieure à la vitesse nominale, le tambour (2) est immobilisé ou effectue un faible mouvement pendulaire.

6. Lave-linge ou sèche-linge à tambour selon l'une ou plusieurs des revendications 1 à 5, **caractérisé par** un dispositif (6b ; 6c) pour détecter la position des poids (13 ; 24) ou un déséquilibre fixe (A) à une vitesse de rotation inférieure à la vitesse nominale.

7. Lave-linge ou sèche linge à tambour selon la revendication 6, **caractérisé en ce que**, pour détecter la position du déséquilibre fixe (A), on utilise la fréquence d'un signal de vitesse de rotation du tambour (2) ou du moteur d'entraînement (4) et/ou d'un signal de poids, de course ou d'accélération de la cuve (1), laquelle fréquence correspondant à une vitesse de rotation du tambour.

8. Lave-linge ou sèche linge à tambour selon la revendication 6, **caractérisé en ce que**, pour détecter la position des poids (13 ; 24), ceux-ci sont fabriqués en un matériau à forte perméabilité, et **en ce qu'**au moins un capteur magnétique fixe est placé dans la carrosserie (8) du lave-linge ou sur la cuve de lessive (1).

9. Procédé pour équilibrer le tambour d'un lave-linge ou d'un sèche-linge pendant un processus de lavage ou d'essorage, le tambour étant entraîné en rotation autour d'un axe de rotation horizontal ou incliné par un moteur d'entraînement (4), à l'aide d'un dispositif d'équilibrage composé d'une glissière (12 ; 20) en forme d'anneau de cercle qui fait tout le tour du tambour et qui est disposée de façon concentrique par rapport à l'axe de rotation de ce dernier, glissière dans laquelle sont placés au moins deux poids (13 ; 24) mobiles librement, et à l'aide de moyens (14 ; 22, 23) pour entraîner les poids (13) dans la glissière dans une plage de vitesses de rotation du tambour dont la valeur minimale est inférieure à la vitesse de rotation de lavage, **caractérisé en ce que** le tambour (2) subit une accélération l'amenant d'une vitesse de rotation de lavage inférieure à la vitesse nominale à une vitesse de rotation d'essorage supérieure à la vitesse nominale lorsque le centre de gravité des poids (13 ; 24) se trouve dans une zone prédéfinie.

10. Procédé selon la revendication 9, **caractérisé en ce qu'**avant de le soumettre à une accélération pour lui faire atteindre une vitesse de rotation d'essorage supérieure à la vitesse nominale, on immobilise le tambour (2) pendant un temps d'arrêt, et **en ce qu'**ensuite le tambour (2) continue à tourner tout d'abord à la vitesse de rotation de lavage tandis que la commande par microprocesseur (6) compte les rotations du tambour.

11. Procédé selon la revendication 9 ou 10, **caractérisé en ce que** l'on fait subir au tambour (2) une accélération pour l'amener d'une vitesse de rotation de lavage inférieure à la vitesse nominale à une vitesse de rotation d'essorage supérieure à la vitesse nominale lorsque le centre de gravité des poids (13 ; 24) se trouve dans une zone prédéfinie, sachant que la zone est déterminée par une commande par microprocesseur (6) en fonction de la vitesse de rotation de lavage et/ou de l'accélération initiale du tambour (2) et/ou de la nature et/ou du poids du linge (3).

12. Procédé selon l'une des revendications 9 à 11, **caractérisé par** les étapes supplémentaires suivantes :
- relevé de la grandeur et de la position du déséquilibre fixe A produit par les poids, du déséquilibre causé par le linge B et/ou de la grandeur du déséquilibre total C résultant de la somme de ces déséquilibres ;
- production d'impulsions d'accélération positives ou négatives pour modifier la position des poids lorsque le déséquilibre total est supérieur à un déséquilibre seuil prédéfini ou lorsque les déséquilibres A et B ne sont pas situés à l'opposé l'un de l'autre par rapport à l'axe du tambour ;
- répétition du relevé de la grandeur et de la position des déséquilibres A et B ou du déséquilibre total C résultant de la somme de ces déséquilibres et des étapes suivantes.

13. Procédé pour équilibrer le tambour selon la revendication 12, **caractérisé en ce qu'**après un nombre prédéfini de répétitions, l'accélération d'essorage est interrompue et le linge est nouvellement réparti.
